# EUROPÄISCHE PATENTSCHRIFT

(11) **EP 1 261 979 B1**
(45) Veröffentlichungstag und Bekanntmachung des Hinweises auf die Patenterteilung: **02.05.2007**
(21) Anmeldenummer: 01929390.1
(22) Anmeldetag: 02.03.2001
(51) Int. Cl.: H01H 3/02, H01H 11/00

(54) **NOTAUS-TASTENSYSTEM**
EMERGENCY SHUTDOWN KEY SYSTEM
SYSTEME A CLE D'URGENCE

(30) Priorität: 10.03.2000 DE 10011626
(43) Veröffentlichungstag der Anmeldung: 04.12.2002
(73) Patentinhaber: Moeller GmbH, 53115 Bonn (DE)
(72) Erfinder: BURS, Marc, 53604 Bad Honnef (DE)
(86) Internationale Anmeldenummer: PCT/EP2001/002373
(87) Internationale Veröffentlichungsnummer: WO 2001/069619

(56) Entgegenhaltungen:
- DE-A- 3 521 155
- DE-A- 19 607 562
- DE-U- 9 306 074
- US-A- 5 345 050

## Beschreibung

Die Erfindung betrifft ein Baukastensystem für Notaus-Tasten, das unterschiedliche Funktionen beinhaltet, wie Aufschließbarkeit, Beleuchtbarkeit oder Entriegelbarkeit.

Aus der DE 196 07 562 C2 ist eine Notaus-Schalteinrichtung bekannt, deren Aufgabe darin besteht, im Notfall eine elektrische Maschine unverzüglich abzustellen. Dieser Notfall kann beispielsweise bestehende Gefahr für das Bedienpersonal, Überlast oder Fehlfunktion der Maschine sein. Hierzu weisen derartige Schalteinrichtungen einen Drehpilz auf, der in einem Gehäuse zumindest beschränkt drehbar und in axialer Richtung des Gehäuses verschiebbar gelagert ist. Durch das Eindrücken des Drehpilzes wird die Schaltfunktion ausgeführt, wobei der Drehpilz bei erreichen seiner eingedrückten Endstellung verriegelt wird, so daß ein Zurückziehen des Drehpilzes, um beispielsweise die Maschine wieder in Gang zu setzen, nicht möglich ist. Das entriegeln des Notaus-Tasters erfolgt durch Drehen des Drehpilzes relativ zum Gehäuse. Der Drehvorgang kann beispielsweise durch ein Sicherheitsschloß gesperrt sein, so daß eine Drehung des Drehpilzes im Gehäuse erst nach einem Aufschließen des Sicherheitsschlosses möglich ist.

Für einfache Zugentriegelung sind diese Notaus-Tasten nicht vorgesehen.

Bedarfsweise muß eine andere Ausführungsform gewählt werden, bei der nahezu alle Teile ausgetauscht werden müssen, bzw. unterschiedlich.

Aus der DE-GM 93 06 074 ist eine Notaustaste gezeigt und beschrieben, bei der zwei radial angeordnete Stifte durch eine Feder auseinander gedrückt werden. Die Stifte liegen an einem Vorsprung an, der mit einen oben angeordneten Schräge und einer unten angeordneten Schräge versehen ist. Beim Betätigen des Notaus-Tasters muß ein deutlicher Widerstand überwunden werden, beispielsweise muß mit einer gewissen Kraft draufgeschlagen werden. Der Notaus-Taster läßt sich wieder durch einfaches hochziehen des Betätigungskopfes in Achsrichtung entriegeln, wobei auch hier ein Widerstand überwunden werden muß.

Aus der DE-A-3 521 155 ist eine Notaustaste mit Zugentriegelung beschrieben.

Für eine Drehentriegelung dagegen sind diese Notaus-Tasten nicht vorgesehen.

Die deutsche Patentschrift DE 35 46 059 zeigt eine aufschließbare Notaus-Taste mit einem rohrförmigen Körper einem Betätigungsdruckkopf mit einer Aussparung für ein Schloßzylinder und mit einem äußeren Mantel, der einstückig ausgeführt ist und an dem Betätigungsdruckkopf angeformt ist. Der Stößel ist mit einem Stößeloberteil, der hier als Schieber bezeichnet ist, mit einem Bolzen verbunden. Der Druckknopf ist mit dem Körper fest verbunden, während sich der Zylinder in seiner Aussparung drehen kann, wenn der Schlüssel anwesend ist.

Bekannt sind aus der DE 32 37 589 Leuchttaster, die ein Gehäuse und einen gegen eine Federkraft längst verschiebbaren hohlen Stößel aufweisen, wobei eine am Gehäuse befestigte Lichtquelle angeordnet ist, welche eine an der Stößelstirnseite befindliche durchscheinende Tastfläche von innen beleuchtet. Insbesondere wird mit Hilfe einer an dem Stößel angeordnete Sammellinse eine in der Tastfläche enthaltene Mattscheibe mit einem konvergierenden Lichtbündel beleuchtet. Der Leuchttaster kann nicht ohne weiteres als Notaus-Taste verwendet werden, weil z.B. die Verriegelungsfunktion fehlt. Eine Umrüstung in eine solche ist auch nicht möglich.

Ein Tastschalter ist in der DE 41 35 208 C2 zu finden, der baukastenartig zusammengesetzt ist. In einem für verschiedene Schaltertypen verwendbaren und einheitlich ausgebildeten Sockel des Schalters ist eine Glimmlampe als Leuchtelement angeordnet. Die Oberteile des Tastschalters sind austauschbar, doch ist das Leuchtelement im Sockel nicht ohne weiteres zugänglich.

Aufgabe der Erfindung ist es, ein Notaus-Tastensystem zu schaffen, welches in Herstellung und Lagerhaltung kostengünstig und durch Funktionen einfach erweiterbar ist.

Die Aufgabe der Erfindung wird durch die Merkmale des Anspruches 1 gelöst, während in den Unteransprüchen besonders vorteilhafte Weiterbildungen der Erfindung gekennzeichnet sind.

Durch das baukastenartige Prinzip sind weniger unterschiedliche Teile erforderlich, was auch weniger Lagerkosten verursacht. Auch ist eine Erweiterung des Notaus-Tastenprogramms ist in einfacher Weise möglich. Eine besonderes kostengünstige Herstellung und drastische Reduzierung der Konstruktionskosten und Lagerhaltung ergibt sich, da die Tasten mit für unterschiedliche Funktionen gemeinsam ausgebildeten Teilen und für bestimmte Funktionen individuell ausgebildeten Teilen baukastenartig zusammensetzbar sind. Durch dieses Baukastenprinzip lassen sich Teile einerseits mehrfach verwenden bzw. einsetzen (z.B. ein gemeinsames Pilzoberteil für eine abschließbare Taste und eine erfindungsgemäße beleuchtbare Taste), andererseits ist die konstruktive Ausbildung der Einzelteile nicht zu kompliziert. Beispielsweise wird eine Stößelhülse individuell mit Halterippen für ein Schloß versehen, ohne andere Funktionen bzw. Merkmale integrieren zu müssen.

Die Konstruktion eines individuell ausgebildeten Teiles ist wesentlich einfacher als wenn viele Funktionen integriert werden müssen. Zum Teil ist eine derartige Mehrfachfunktions-Konstruktion gar nicht sinnvoll realisierbar. So ist es sehr aufwendig bzw. gar nicht möglich z.B. eine Stößelhülse mit Aufnahmemitteln zu versehen, die sowohl für eine Linse als auch für ein Schloß geeignet sind.

Ein besonderes günstiger Baukasten, das die in der Praxis am häufig benutzten Notaus-Tasten integriert, ergibt sich, wenn das Notaus-Tastensystem mindestens aus einem ersten Pilzoberteil mit geschlossener Tastenfläche zur Verwendung in einer weder abschließbaren noch beleuchtbaren Notaus-Taste besteht, wobei das erste Pilzoberteil für diese Funktion individuell ausgebildet ist, und aus einem zweiten Pilzoberteil mit einer Tastenkopföffnung besteht, in die wahlweise ein Leuchtsignalelement oder ein Schloß einsetzbar ist, wobei das zweite Pilzoberteil für beide Funktionen gemeinsam ausgebildet ist und wenn weiterhin das Notaus-Tastensystem mindestens aus einem ersten Stößeloberteil zur Verwendung in einer weder abschließbaren noch beleuchtbaren Notaus-Taste, einem zweiten Stößeloberteil zur Verwendung in einer Notaus-Taste mit Beleuchtung und einem dritten Stößeloberteil zur Verwendung in einer abschließbaren Notaus-Taste, wobei die Stößeloberteile für die jeweiligen Funktionen individuell ausgebildet sind, wenn das Notaus-Tastensystem aus einem ersten Stößeloberteil mit einem ersten geschlossenen Boden mit einer im wesentlichen ebenen Oberfläche besteht, wenn das Notaus-Tastensystem ein zweites Stößeloberteil mit einem zweiten Boden mit einer Lichtdurchtrittsöffnung umfaßt, und wenn das Notaus-Tastensystem aus einem dritten Stößeloberteil mit einem dritten Boden mit Aufnahmemitteln für ein Schloß aufweist.

Von besonderem Vorteil ist es, wenn die Verriegelungsanordnung zwischen dem Leuchtelement und dem Betätigungskopf angeordnet ist, wobei die Verriegelungsanordnung in lichtdurchlässiger Weise ausgebildet oder angeordnet ist, weil einerseits das Leuchtelement leicht zugänglich und einfach austauschbar ist und andererseits die Verriegelungsfunktion auch unter anderen Verwendungsmöglichkeiten, wie eine Verwendung als abschließbare Notaus-Taste, voll erhalten bleibt.

Besonders einfach läßt sich die Verriegelung realisieren, wenn die Notaus-Taste eine Tastenführung aufweist, die mindestens eine erste in Bezug auf die Längsachse parallel verlaufende Führungsbahn mit einem in dieser Führungsbahn eintauchbaren und unter Federwirkung stehenden Riegelmittel aufweist, wobei in der ersten Führungsbahn ein erster Vorsprung angeordnet ist, wobei die erste Führungsbahn und der erste Vorsprung derart ausgebildet sind, daß nur eine Zugentriegelung möglich ist, und daß die Tastenführung eine parallel zur ersten Führungsbahn verlaufende zweite Führungsbahn aufweist, in der das Riegelmittel einsetzbar ist, wobei in der zweiten Führungsbahn ein zweiter Vorsprung angeordnet ist, wobei die zweite Führungsbahn und der zweite Vorsprung derart ausgebildet sind, daß nur eine Drehentriegelung möglich ist, wobei das Riegelmittel wahlweise in der ersten Führungsbahn oder in der zweiten Führungsbahn eingesetzt ist, wobei das Rastmittel mindestens eine unter Federwirkung stehende Riegelkugel ist, bzw. die Rastmittel zwei an den Enden einer Feder anliegenden Riegelkugeln sind, die in ein Tunnel vollständig eintauchbar sind, wobei der Tunnel quer zur Betätigungsrichtung angeordnet ist, wobei die Feder in dem Tunnel eingebettet ist, und wobei die Feder eine Druckfeder ist.

Anhand der Zeichnung, in der ein Ausführungsbeispiel dargestellt ist, sollen die Erfindung, weitere Ausgestaltungen und Verbesserungen der Erfindung und weitere Vorteile näher beschrieben und erläutert werden.

Es zeigt:
- Fig. 1: eine perspektivische Darstellung der Notaus-Taste mit Schloß,
- Fig. 2: eine auseinandergezogene Darstellung der Notaus-Taste mit Schloß,
- Fig. 3: eine Schnittdarstellung der Notaus-Taste mit Schloß,
- Fig.4: eine Seitendarstellung der Notaus-Taste mit Schloß und montierten Funktionselementen,
- Fig. 5: eine Darstellung der Notaus-Taste von oben mit Schloß und montierten Funktionselementen,
- Fig. 6: eine Schnittdarstellung in der ersten Position der Notaus-Taste,
- Fig. 7: eine Schnittdarstelung gemäß der Schnittlinie A-A in Fig. 5,
- Fig. 8: eine Schnittdarstellung gemäß der Schnittlinie E-E in Fig. 4,
- Fig. 9: eine Schnittdarstellung gemäß der Schnittlinie F-F in Fig. 4,
- Fig. 10: eine Schnittdarstellung gemäß der Schnittlinie G-G in Fig. 4,
- Fig. 11: eine Schnittdarstellung gemäß der Schnittlinie C-C in Fig. 4,
- Fig. 12: eine Schnittdarstellung gemäß der Schnittlinie D-D in Fig. 5,
- Fig. 13: eine Darstellung der Notaus-Taste von oben,
- Fig. 14: eine Seitendarstellung der Notaus-Taste,
- Fig. 15: eine Schnittdarstellung in der ersten Position der Notaus-Taste,
- Fig. 16: eine Schnittdarstellung in der ersten Position der Notaus-Taste,
- Fig. 17: eine Schnittdarstellung gemäß der Schnittlinie D-D in Fig. 5,
- Fig. 18: eine Seitendarstellung des Notaus-Tasters mit Leuchtkopf im unbetätigten Zustand,
- Fig. 19: eine Darstellung der Notaus-Taste von oben mit Leuchtkopf im unbetätigten Zustand,
- Fig. 20: eine Schnittdarstellung gemäß der Schnittlinie B-B in Fig. 19,
- Fig. 21: eine Schnittdarstellung der Fig. 20,
- Fig. 22: eine Seitendarstellung des Notaus-Tasters mit Leuchtkopf im betätigten Zustand,
- Fig. 23: eine Darstellung der Notaus-Taste von oben mit Leuchtkopf im betätigten Zustand,
- Fig. 24: eine Schnittdarstellung gemäß der Schnittlinie B-B in Fig. 23,
- Fig. 25: eine Schnittdarstellung der Fig. 24,
- Fig. 26: eine Schnittdarstellung der Notaus-Taste mit Leuchtkopf,
- Fig. 27: eine Darstellung der Tastenführung von der Seite,
- Fig. 28: eine Schnittdarstellung gemäß der Schnittlinie B-B in Fig. 27,
- Fig. 29: eine Ansicht der Tastenführung von oben,
- Fig. 30: eine Ansicht der Tastenführung von unten,
- Fig. 31: eine Übersichtszeichnung über die Kombinationsmöglichkeiten der einzelnen Elemente und
- Fig.32: eine Darstellung des Notaus-Tasters mit Leuchtkopf und angeordnetem Funktionselement mit Leuchtdiode.

Die Fig. 1 zeigt eine abschließbare Notaus-Taste 1 mit einem Betätigungskopf 2 und einem Anschlußteil 3 mit einem Gewindeabschnitt zum Tafeleinbau und dergleichen.

Wie die Fig. 2 zeigt, besteht der in Fig. 1 gezeigte Notaus-Taster 1 aus einer Tastenführung 4, einem Stößel 5, einem Pilzunterteil 6, einer Stößelhülse 7, einer Feder 8, einer Druckfeder 9, einer Drehfeder 10, einem Stößeloberteil 11, einem Schloß 12 und einem Pilzoberteil 13. Der Stößel 5 wird von dem Betätigungskopf 2 mit der zwischenliegenden Druckfeder 9 bewegt.

Die Tastenführung 4 weist ein rohrförmiges Gehäuseteil 14 auf, das mit einer Schulter 15 versehen ist, wie in Fig. 3 zu sehen ist.

Wie die Figur 25 zeigt, ist die Tastenführung 4 mit einer ersten Führungsbahn 21 und einer zweiten Führungsbahn 26 versehen. Die erste Führungsbahn 21 und die zweite Führungsbahn 26 sind parallel zur axialen Betätigungsrichtung (Pfeilrichtung Y in Fig. 24) nebeneinander angeordnet (siehe auch Fig. 28).

Die erste Führungsbahn 21 weist eine Tiefe auf, die etwas größer als der Kugelradius der Riegelkugel 20 ist, damit die Riegelkugeln 20 praktisch eingeschlossen sind und nur eine Bewegung der Riegelkugeln 20 entlang der erste Führungsbahn 21 möglich ist. Eine Drehbewegung bzw. eine relative Drehbewegung zwischen dem Stößel 5 und der Tastenführung ist nicht möglich, weil die Riegelkugeln 20 gegen die nahezu gerade verlaufenden Innenwände gedrückt und unter der Wirkung der Feder 8 in der ersten Führungsbahn 21 gehalten werden. Dadurch ist nur eine axiale Bewegung des Stößels bzw. des Betätigungskopfes möglich. Die erste Führungsbahn 21 ist für eine Zugentriegelung vorgesehen.

In dem rohrförmigen Gehäuseteil 14 (Fig. 3) ist das Stößeloberteil 11 axial von oben einführbar und dort eingebettet und drehbar angeordnet, wobei eine Drehung um einen begrenzten Winkel nur möglich ist, wenn Riegelkugeln 20 in der zweiten Führungsbahn 26 montiert sind. Wenn die Riegelkugel 20 in der ersten Führungsbahn 21 angeordnet sind, ist keine Drehung des Betätigungskopfes 2 bzw. der Tastenführung 4 möglich.

Die Tastenführung 4 weist, wie in Fig. 28 zu sehen ist, eine erste in Bezug auf die Längsachse gerade verlaufende Führungsbahn 21 mit jeweils einer in dieser Führungsbahn 21 eintauchbaren und unter Federwirkung stehenden Riegelkugel 20 auf, wie auch Fig. 24 zeigt.

In der ersten Führungsbahn 21 ist der erste Vorsprung 37 (Fig. 24) angeordnet, wobei die erste Führungsbahn 21 und der erste Vorsprung 37 erfindungsgemäß derart ausgebildet sind, daß nur eine Zugentriegelung möglich ist. Die Riegelkugel 20 ist gefangen, aber durch kräftiges Schlagen auf dem Betätigungskopf 2 über den ersten Vorsprung 37 infolge der Schräge bzw. Wandung 35 drückbar.

Die Tastenführung 4 weist, wie Fig. 25 und 28 zeigt, eine parallel zur ersten Führungsbahn 21 verlaufende zweite Führungsbahn 26 auf, in der jeweils die Riegelkugel 20 erfindungsgemäß wahlweise einsetzbar ist. D.h. je nach Verriegelungsart, also ob Zugentriegelung bzw. Drehentriegelung gewünscht wird, ist die Riegelkugel 20 - bzw. die zwei gegenüberliegenden Riegelkugeln 20 - in die erste oder zweite Führungsbahn 21, 26 einsetzbar.

Die Riegelkugeln 20 (prinzipiell auch die Feder 8) lassen sich durch die an der Tastenführung 4 angeordneten Montagelöcher 27 (Fig. 2) einführen. Durch anschließende Links- oder Rechtsdrehung gelangen die Riegelkugeln in die entsprechende Führungsbahn. In der zweiten Führungsbahn 26 ist, wie Fig. 3 zeigt, ein zweiter Vorsprung 22 angeordnet, wobei die zweite Führungsbahn 26 und der zweite Vorsprung 22 derart ausgebildet sind, daß nur eine Drehentriegelung möglich ist.

Die Riegelkugeln 20 sind an den Enden einer Feder 8 angeordnet, wobei die Riegelkugeln 20 in einen Tunnel 33 vollständig eintauchbar sind. Wie auch in Fig. 6 dargestellt ist, ist der Tunnel 33 quer zur Betätigungsrichtung angeordnet. Die Feder 8 ist in dem Tunnel 33 eingebettet, wobei die Feder 8 eine Druckfeder ist. Der Tunnel 33 ist an dem Stößel 5 angeordnet.

Die zweite Führungsbahn 26 weist unterhalb des zweiten Vorsprungs 22 in einem zweiten Ausgelöst-Bereich 70 eine Seitenwand auf, die mit einer derartigen Kurvenform in Bezug auf einen Querschnitt versehen ist, daß die Riegelkugel 20 bei Drehung des Betätigungskopfes 2 in Richtung der Kurve 30 soweit eintauchen kann, daß die Riegelkugel 20 den zweiten Vorsprung 22 umgehen kann, wenn der Betätigungskopf 2 durch eine Dreh- und unter Federwirkung automatische Hubbewegung von einer Ausgelöst-Stellung in die Aus-Stellung bewegt wird. Die zweite Führungsbahn 26 weist unterhalb des zweiten Vorsprungs 22 in dem zweiten Ausgelöst-Bereich 70 eine unsymmetrisch tiefe Vertiefung mit einer Kurvenform mit einer flachen Neigung 30 auf der einen Seite und einer steilen Wand 73 auf der gegenüberliegenden Seite auf, wie Fig. 25 zeigt.

Bei diesem Ausführungsbeispiel ist zwar der Betätigungskopf 2 in keiner der Ausführungsformen drehbar, sondern nur das Schloß 12, das fest mir dem Stößeloberteil 11 c verbunden ist. Der Betätigungskopf 2 kann aber genauso gut wie bei bekannten Drehentriegelungen ohne Schloß drehbar sein.

Eine zweite obere Vorsprungfläche 23 (Fig. 3) des zweite Vorsprungs 22, bei der die Riegelkugeln 20 von der Aus-Stellung in die Ausgelöst-Stellung diese treffen, ist derart geformt und ausgebildet ist, also z.B. schräg geformt, daß ein Wegdrücken oder Eintauchen der Riegelkugel 20 erfolgen kann.

Die zweite untere Vorsprungfläche 25 (Fig. 3) des zweite Vorsprungs 22, bei der die Riegelkugel 20 in Richtung von der Ausgelöst-Stellung in die Aus-Stellung diese treffen, ist derart geformt und ausgebildet (rechtwinklig), daß ein Wegdrücken oder Eintauchen der Riegelkugel 20 ohne das Schloß (den Betätigungskopf als alternative) zu drehen nicht möglich ist.

Einerseits weist die erste Führungsbahn 21, wie Fig. 25 zeigt, eine Tiefe auf, die derart größer als der Kugelradius von einer Riegelkugel 20 ist, und die erste Führungsbahn eine derart geformte Seitenwand auf, daß die Riegelkugel 20 in der ersten Führungsbahn 21 eingeschlossen ist und nicht aus der ersten Führungsbahn 21 gelangen kann, wodurch nur eine Bewegung der Riegelkugeln 20 entlang der erste Führungsbahn 21 möglich ist. Andererseits weist die erste Führungsbahn 21 eine Tiefe auf, in der die Riegelkugel 20 nur soweit in die erste Führungsbahn 21 eintauchen kann, daß kein wesentliches Spiel vorhanden ist, wenn versucht wird, den das Schloß (den Betätigungskopf 2) zu drehen. Die Tiefe entspricht etwa dem Kugelradius.

Eine erste obere Vorsprungfläche 35 (Fig. 24) des ersten Vorsprungs 37, bei der die Riegelkugeln 20 von der Aus-Stellung in die Ausgelöst-Stellung diese treffen, wie Fig. 26 zeigt, ist derart geformt und ausgebildet ist, daß ein Wegdrücken oder Eintauchen der Riegelkugel 20 erfolgen kann.

Die erste untere Vorsprungfläche 38 (Fig. 24) des ersten Vorsprungs 37, bei der die Riegelkugel 20 in Richtung von der Ausgelöst-Stellung in die Aus-Stellung diese treffen, ist derart geformt und ausgebildet ist, daß ein Wegdrücken oder Eintauchen der Riegelkugel 20 ebenfalls möglich ist.

Das Stößeloberteil 11 ist in dem Gehäuseteil 14 vollständig drehbar, wenn keine Riegelkugeln 20 montiert sind. Das Stößeloberteil 11 weist eine zweite Schulter 16 auf, wie Fig. 3 zeigt. Zwischen der ersten Schulter 15 des Gehäuseteils 14 und der zweiten Schulter 16 ist die Drehfeder 10 angeordnet. Die Druckfeder 9 ist zwischen dem Stößeloberteil 11 und dem Stößel 5 angeordnet, die sich an einer Fläche 17 des Stößeloberteils 11 und einer dritten Schulter 18 des Stößels abstützt, wie in Fig. 3 dargestellt ist. Der Stößel 5 weist im wesentlichen eine rohrförmige bzw. hohle Form auf.

An zwei gegenüberliegenden Öffnungen 19 des Stößels 5 ragen jeweils eine Riegelkugel 20 teilweise heraus (Fig. 2). Die Riegelkugeln 20 stehen unter dem Druck der zwischenliegenden Druckfeder 8.

Die Riegelkugeln 20 sind, wie bereits erläutert, entweder in einer ersten Führungsbahn 21 oder in einer zweiten Führungsbahn 26 gehalten. Die erste Führungsbahn 21 und die zweite Führungsbahn sind an der Tastenführung 4 angeordnet.

Die erste Führungsbahn 21 ist für eine Zugentriegelung vorgesehen. Eine Zugentriegelung ist vorteilhaft, wenn kein Tastenschloß verwendet wird, wie bei den Ausführungsformen vorgesehen ist, die in den Figuren 20 und 24 dargestellt sind.

Die zweite Führungsbahn 26 ist für eine Drehentriegelung vorgesehen. Eine Drehentriegelung ist vorteilhaft, wenn ein Tastenschloß verwendet wird, wie es bei der Ausführungsform vorgesehen ist, die in der Figur 3 dargestellt ist.

Die Riegelkugeln 20 liegen bei der Drehentriegelung (wie bereits schon erläutert) im unbetätigten Zustand an einem Vorsprung 22 an, wobei dieser Vorsprung eine schräge Kante bzw. zweite obere Vorsprungfläche 23 aufweist, wie in Fig. 3 dargestellt ist.

Der Stößel 5 drückt unter der Kraft der Druckfeder 9 die Riegelkugeln 20 an die Schrägen bzw. zweite obere Vorsprungfläche 23, ohne daß die Riegelkugeln nach innen gedrückt werden. D.h. die Federkräfte der Feder 8 und 9 sind entsprechend bemessen.

Beim Drücken bzw. Draufschlagen des Betätigungskopfes 2 tauchen die Riegelkugeln in die Öffnungen 19 ein bis sie über den Vorsprung 22 bewegt worden sind und nach Erreichen einer Kante 24 bzw. zweite untere Vorsprungfläche 25 wieder aus den Öffnungen 19 ragen.

Hinter der Kante 24 ist eine rechtwinkelig angeordnete zweite untere Vorsprungfläche 25 angeordnet, die die Notaus-Taste 1 in der gedrückten Position hält. Die zweite untere Vorsprungfläche 25 weist in der ungedrehten Position eine Tiefe auf, die die Riegelkugel 20 daran hindert in die Aus-Stellung zu gelangen. Die Fläche 25 weist keinen Neigungswinkel auf.

Um die Notaus-Taste zu entriegeln und in die Ungelöst-Stellung zu bringen, wird das Schloß (der Betätigungskopf 2) soweit gedreht bis die Riegelkugel 20 soweit in die Öffnung 19 eingetaucht ist, daß die Riegelkugel 20 sich nicht mehr an der Fläche 25 abstützen kann. Diese erforderliche Drehung kennzeichnet die Notaus-Taste als Taste mit Drehentriegelung.

Das Gehäuseteil 14 weist eine zweite Führungsbahn 26 auf, die für die Drehentriegelung vorgesehen ist. Wie die Figur 25 zeigt, weist die zweite Führungsbahn 26 unterhalb eines zweiten Vorsprunges 22 eine asymmetrische Form bzw. ein relativ flach verlaufenden Wandverlauf bzw. flachen Neigung 30, bzw. Kurve. Beim Drehen des Schlosses (Betätigungsknopfes 2) in Richtung der Neigung 30 kann die Riegelkugel 20 eintauchen.

Die Figuren 6, 8, 16 zeigen die Riegelkugeln 20, wie sie in der ersten Führungsbahn 21 gelagert sind.

Die Riegelkugeln sind in der ersten Führungsbahn 21 derart gelagert, daß der Stößel 5 in dem Gehäuseteil 14 unverdrehbar geführt ist, so daß dann eine Zugentriegelung möglich ist. Damit der Betätigungskopf 2 ohne eine Drehbewegung sondern nur durch Ziehen in die Ursprungsstellung gezogen werden kann, ist ein in der ersten Führungsbahn angeordneter Vorsprung 37, wie in Fig. 24 gezeigt ist, angeordnet, der über eine unten schräg geformte Fläche 38 verfügt. Die schräge Fläche ist durch Ziehen mit eine gewissen Kraft überwindbar.

Wie in der Fig. 4 gezeigt ist, ist die Notaus-Taste 1 mit einem Gewinde 31 zur üblichen Befestigung versehen. Die Notaus-Taste 1 ist mit einrastbaren Schalterelementen 32 versehen, die durch den Stößel 5 und die Stößelhülse betätigbar sind. Diese gezeigte Notaus-Taste 1 ist mit einem Schloß 12 aufschließbar bzw. mit nur mit einem Schlüssel entriegelbar, das in Fig. 5 von oben gezeigt ist.

In der Fig. 6 ist eine Schnittdarstellung der Notaus-Taste 1 in unbetätigter Stellung dargestellt, wobei die Riegelkugeln 20 oberhalb der Vorsprünge 22 und 37 angeordnet sind. Die erste und zweite Führungsbahn 21, 26 sind oberhalb der Vorsprünge 22 und 37 derart geformt, daß die Riegelkugeln 20 eine Drehbewegung des Betätigungskopfes 2 bzw. Stößels 5 gegenüber der Tastenführung 4 verhindern möglich. Eine Drehbewegung des Betätigungskopfes 2 wird im Prinzip bei allen hier gezeigten Ausführungsformen durch die zweiten Führungsrippen und Führungsnuten 43, 44 verhindert.

Die Fig. 7 zeigt in einer Schnittdarstelung gemäß der Schnittlinie A-A in Fig. 4 die aufschließbare Notaus-Taste 1, in der auch das Schloß 12 (Schloßzylinder) in Schnittdarstellung dargestellt ist.

Das Schloß 12 verhindert eine Entriegelung von nicht befugten Personen. Zur Entriegelung ist jedoch ein Drehen mit einem Schlüssel erforderlich, so daß nur befugte Personen, die über einen Schlüssel verfügen, den Notaus-Taster 1 in die Aus-Position wieder bewegen können.

Die Schalterelemente 32 sind in Fig. 7 im Schnitt dargestellt.

Zum Zusammenwirken mit den Schloß 12 ist das Stößeloberteil 11 mit angeformten Rippen 36 versehen, die in Fig. 10 dargestellt sind.

Die beispielsweise in der Fig. 8 gezeigte eine Schnittdarstellung, gemäß der Schnittlinie E-E in Fig. 4, stellt einen Tunnel 33 dar, der brückenartig zwischen der Wandung 35 des Stößeloberteils 11 symmetrisch angeordnet ist. Der Tunnel 33 ist an den Enden beidseitig offen, derart daß die Riegelkugeln 20 vollständig eingeführt werden können. In dem Tunnel 33 ist die Feder 8 im wesentlichen bündig eingebettet, wie insbesondere in Fig. 7 zu sehen ist. In der Mitte des Tunnels 33 sind oben und unten rechteckförmige Durchbrüche 34 angeordnet, die später näher erläutert werden.

Der Stößel 5 ist im wesentlichen hohl ausgebildet. Die mechanische Verbindung mit dem Stößeloberteil 11 erfolgt mit Mitteln, die an der Stößelaußenseite angeordnet sind.

Damit der Stößel 5 in dem Stößeloberteil 11 einerseits um einen begrenzten längstverschiebbar und andererseits unverdrehbar mit dem Stößeloberteil 11 verbunden ist, ist der Stößel 5 mit ersten Rastnasen 40 versehen, die in entsprechende fensterartige Öffnungen 39 greifen, wie in Fig. 2 oder Fig. 9, die eine Schnittdarstellung gemäß der Schnittlinie F-F in Fig. 5 zeigt, dargestellt ist. Die Breite der Rastnase 40 ist etwas geringer als die Breite der Öffnung 39. Die Rastnase 40 ist innerhalb der Öffnung 39 in Betätigungsrichtung Y verschiebbar.

Die Unverdrehbarkeit wird durch in Betätigungsrichtung an dem Stößel 5 angeformte erste Führungsrippen 41 (Fig. 7), die in korrespondierende erste Führungsnuten 42 des Stößeloberteils 11 verschiebbar sind, realisiert, wie insbesondere in den Figuren 7 und 9 zu sehen ist.

Die Tastenführung 4 weist zweite Führungsrippen 43 auf, die in zweite Führungsnuten 44 greifen, wobei die zweite Führungsnuten 44 an dem zu dem Betätigungskopf 2 gehörenden Pilzunterteil 6 angeordnet sind, wie die Figuren 2 und 9 zeigen. Pilzunterteil 6 und Pilzoberteil 13 bilden den Betätigungskopf 2, wobei diese durch Rastmittel 45, 46 verbunden sind, die in Fig. 2 gekennzeichnet sind.

Die Fig. 11, die eine Schnittdarstellung gemäß der Schnittlinie C-C (Im Winkel versetzter Schnitt) in Fig. 5 zeigt, zeigt das Schalterelement 32, das mit einem Schaltnocken 47 versehen ist, und von der Stößelhülse 7 betätigbar ist, wobei die Stößelhülse 7 mit dem Stößel 5 drehbar verbunden ist. Zu diesen Zweck sind zweite Rastnasen 48 an der Stößelhülse 7 angeordnet, die in Führungsschlitze 49 greifen (Fig. 2 und 12).

Dadurch daß die Stößelhülse 7 mit seitlich angeordneten Zapfen 50 (Fig. 2) versehen ist und die Zapfen 50 in unverdrehbarer Weise in Aussparungen 51 der Stößelführung 51 festgelegt sind, kann der Stößel 5 nur innerhalb der Schlitzlänge 49 des Führungsschlitzes 49 gedreht werden. Das Ermöglichen dieser Drehung ist wichtig für das Entriegeln des Betätigungskopfes 2 bei der Drehentriegelung. Bei dieser Entriegelungsart, tauchen die Riegelkugeln 20 bei der Drehbewegung in den Tunnel 33 ein, womit der Betätigungskopf 2 zusammen mit seinen ihm verbundenen Teilen hochgezogen werden kann, weil der in Fig. 3 gezeigte, als Sperre wirkende Vorsprung 22 umgangen wird. Nach Draufschlagen des Betätigungskopfes 2 bewegen sich die Riegelkugeln 20 hinter dem Vorsprung 22, analog zu der Position, die in Fig. 24 gezeigt ist. Wobei Fig. 24 eine Schnittdarstellung der Notaus-Taste im betätigten Zustand zeigt.

Fig. 28 zeigt die erste Führungsbahn 21 für die Zugentriegelung, die einen erstem Aus-Bereich 71, einen ersten Vorsprung 37 und einen ersten Ausgelöst-Bereich 72 aufweist. Weiterhin zeigt die Fig. 28 die zweite Führungsbahn 26 für die Zug- und Drehentriegelung, die einen zweiten Aus-Bereich 69, einen zweiten Vorsprung 22 und einen zweiten Ausgelöst-Bereich 70 mit der Neigung 30 und der steilen Wand 73 aufweist. Weiterhin sind die Vorsprünge 22, 37 auf der Seite des Aus-Bereichs 69, 71 mit Mulden 74 versehen, in der die Riegelkugeln 20 in der Aus-Position festgehalten sind und eine definierte Lage ermöglichen.

Wie Fig. 30 zeigt sind insgesamt vier Führungsbahnen 21,22 vorgesehen, wobei zwei jeweils gegenüberliegend angeordnet sind. Eine Verschiebung der Zapfen 50 in Betätigungsrichtung ist innerhalb der Aussparungen 51 möglich.

Zur Abdichtung des drehbar beweglichen Stößeloberteils 11 bzw. Betätigungskopfes 2 zu der Tastenführung 4 bzw. den übrigen feststehenden Teilen, ist die Tastenführung 4 mit zwei Dichtlippen 52, 53 versehen, die aus weichem Material bestehen und angespritzt werden können, wie in Fig. 3 gezeigt ist.

Die zwei in der Höhe versetzte Dichtlippen 52, 53 sind schrägwinkelig in Kopfrichtung angeordnet.

Wie Fig. 15 zeigt, kann die Notaus-Taste auch ohne Dichtlippen ausgeführt sein.

Anstelle eines Schlosses 12 kann, wie die Figuren 18 bis 22 und 26 zeigen, die Notaus-Taste mit einem lichtduchlässigen Fenster bzw. Tastenkopföffnung 54bc und einem Leuchtelement in Form eines Funktionselementes 53' mit einer Leuchtdiode 55 versehen sein, wobei das Funktionselement 53' nur in Fig. 26 dargestellt ist.

Wie die Fig. 24 zeigt kann auch ein Betätigungskopf ohne Fenster bzw. Tastenkopföffnung bc und ohne Schloß 12 verwendet werden. An der Stelle des lichtdurchlässigen Fensters 54, ist eine Linse 56 angeordnet, die aus einem scheibenartigen Linsenbereich 57 und einem hülsenartigen Körper 58, das an die Abmessungen des Schlosses 12 angepaßt ist.

Der Linsenbereich 57 ist auf der Innenseite kuppelartig eingesenkt. Die Linse 56 ist rot gefärbt. Die Form und die Abmessungen der Linse 56 entsprechen im kopfseitigen Bereich denen des Schlosses, wodurch das gleiche Pilzoberteil 13bc, wie in Fig. 31 dargestellt ist, verwendet werden kann.

Damit das von der Leuchtdiode 55 (Fig. 26) emittierte Licht in den Linsenbereich 57 gelangt, sind die Stößelhülse 7, der Stößel 5, und das Stößeloberteil 11c hohl bzw. mit einem Hohlraum ausgebildet. Die Durchbrüche 34 sorgen für eine Verbesserung der Lichtdurchlasses.

Wie die Fig. 31 zeigt, ist die Notaus-Taste modul- bzw. baukastenartig aufgebaut. Zur besseren Unterscheidung sind die Bezugszeichen der entsprechenden Teile mit a versehen, wenn die Notaus-Taste eine einfache Notaus-Taste ohne Beleuchtung, ohne Abschließbarkeit und Zugentriegelung sein soll.

Bei einer Notaus-Taste mit Beleuchtung und Zugentriegelung sind die Teile mit dem Bezugszeichen b versehen. Bei einer abschließbaren Notaus-Taste und einer Drehentriegelung, sind die Teile mit dem Bezugszeichen c versehen.

Der Baukasten besteht aus einem ersten Pilzoberteil 13a ohne Fenster 54 mit einer geschlossenen Oberfläche 55' zur Verwendung in einer einfache Notaus-Taste und einem zweiten Pilzoberteil 13bc zur Verwendung sowohl für eine Notaus-Taste mit Beleuchtung und Zugentriegelung als auch für eine aufschließbare Notaus-Taste mit Drehentriegelung.

Weiterhin besteht der Baukasten aus drei unterschiedlichen Stößeloberteilen 11 a, 11 b, 11 c für die drei unterschiedlichen Notaus-Tasten, einer Drehfeder 10c für eine aufschließbare Notaus-Taste mit Drehentriegelung, einer gemeinsamen Druckfeder 9, einem gemeinsamen Stößel 5, einer gemeinsamen Tastenführung 4, und einem gemeinsamen Pilzunterteil 6 für die drei unterschiedlichen Notaus-Tasten-Arten. Zur gemeinsamen Verwendung in einer einfachen Notaus-Taste und einer abschließbaren Notaus-Taste weist der Baukasten eine Stößelhülse 7ac auf. Eine weitere Stößelhülse 7b ist für eine Notaus-Taste mit Beleuchtung und Zugentriegelung vorgesehen. Eine einfache Notaus-Taste ist weder aufschließbar noch weist sie keine Beleuchtungsmittel auf. Sie kann auf jede Art entriegelbar sein.

Notaus-Tasten, die gemäß der Fig. 31 modulartig zusammensetzbar sind, beinhalten unterschiedliche Funktionen, wie Aufschließbarkeit, Beleuchtbarkeit. Die Notaus-Tasten bestehen aus einem pilzförmigen Betätigungskopf 2 und einem aus verschiedenen Teilen zusammengesetzten Grundkörper mit beweglichen und festen Teilen.

Um Teile zu reduzieren, sind die Notaus-Tasten aus einem Notaus-Tastensystem mit für unterschiedliche Funktionen gemeinsam ausgebildeten Teilen und für bestimmte Funktionen individuell ausgebildeten Teilen baukastenartig zusammensetzbar.

Das Notaus-Tastensystem besteht aus einem ersten Pilzoberteil 13a mit geschlossener Tastenfläche 60 zur Verwendung in einer einfachen bzw. weder aufschließbaren noch beleuchtbaren Notaus-Taste, wobei das erste Pilzoberteil 13a für diese Funktion individuell ausgebildet ist, und aus einem zweiten Pilzoberteil 13bc mit einer Tastenkopföffnung 54bc besteht, in die wahlweise ein Leuchtsignalelement 56 oder ein Schloß 12 einsetzbar ist, wobei das zweite Pilzoberteil 13bc für beide Funktionen gemeinsam ausgebildet ist. Weiterhin besteht das Notaus-Tastensystem aus einem ersten Stößeloberteil 13a zur Verwendung in einer einfachen Notaus-Taste, einem zweiten Stößeloberteil 13b zur Verwendung in einer Notaus-Taste mit Beleuchtung und einem dritten Stößeloberteil 13c zur Verwendung in einer aufschließbaren Notaus-Taste, wobei die Stößeloberteile 13a,13b,13c für die jeweiligen Funktionen individuell ausgebildet sind.

Das Notaus-Tastensystem besteht aus einem ersten Stößeloberteil 13a mit einem ersten geschlossenen Boden 61 mit einer im wesentlichen ebenen Oberfläche 65, aus einem zweiten Stößeloberteil 13b mit einem zweiten Boden 62 mit einer Lichtdurchtrittsöffnung 66 und aus einem dritten Stößeloberteil 13c mit einem dritten Boden 63 mit Aufnahmemitteln 64 für ein Schloß 12, einer Drehfeder 10c zur Drehentriegelung, einer für alle Funktionen gemeinsame Druckfeder 9, die zwischen einem Stößeloberteil 13a,13b,13c und einem Stößel 5 angeordnet ist, einem für alle Funktionen gemeinsamen Stößel 5, wobei der Stößel 5 Riegelmittel als Riegelkugeln (20) aufweist, die sowohl für eine Zugentriegelung, als auch für eine Drehentriegelung einsetzbar sind, einer für alle Funktionen gemeinsame Tastenführung (4), wobei die Tastenführung (4) Mittel zur Zugentriegelung als auch Mittel zur Drehentriegelung aufweist.

Weiterhin besteht das Notaus-Tastensystem aus einer ersten Stößelhülse 7ac zur Verwendung in einer einfachen Notaus-Taste oder zur Verwendung in einer abschließbaren Notaus-Taste und einer zweiten Stößelhülse 7b zur Verwendung in einer Notaus-Taste mit Beleuchtung, wobei die Stößelhülse 7ac für die Funktionen "Abschließbarkeit" und "einfache Notaus-Taste" gemeinsam und für die Funktion "Beleuchtung" individuell ausgebildet sind, wobei die erste Stößelhülse 7ac einen ersten geschlossenen Hülsenboden 67 aufweist (Fig. 15), wobei die zweite Stößelhülse 7b einen zweiten lichtdurchlässigen Hülsenboden 68 aufweist (Fig. 26) und wobei die Notaus-Tasten ein für alle Funktionen gemeinsames Pilzunterteil (6) und die Tastenführung als Anschlußteil 3 mit einem Gewindeabschnitt versehen ist. Schalt-, Beleuchtungs- und/oder weitere Funktionselemente 53' können modulartig bodenseitig einrastbar sein.

Eine Erweiterung des Notaus-Tastenprogramms ist durch Ersetzung weniger Teile möglich.

Einer der Notaus-Tasten weist ein Betätigungskopf 2 eine Öffnung 54 auf, in der eine die Öffnung 54 verschließende Linse 56 einsetzbar ist, die von einem am gegenüberliegendem Ende des Betätigungskopfes 2 angeordneten Leuchtelement 55 beleuchtbar ist, wobei die festen und beweglichen Teile Lichtdurchtrittsöffnungen aufweisen.

Die Leuchtdiode 55 weist einen Abstrahlungswinkel von 10 bis 45 Grad und eine Leuchtstärke von mindestens 0,5 candela auf. Das Leuchtelement 55 ist in einem am Grundkörper einrastbaren Funktionselement 53' angeordnet. Das Notaus-Tastensystem umfaßt mindestens zwei verschiedene Pilzoberteile 13a, 13bc, mindestens zwei, vorzugsweise drei, verschiedene Stößeloberteile 11a, 11b, 11c, höchstens ein Stößel 5, höchstens eine Tastenführung 4, mindestens zwei, vorzugsweise zwei, verschiedene Stößelhülsen 7ac, 7b und höchsten ein Pilzunterteil 6. Die Linse 57 und das Schloß 12 weisen, wie Fig. 31 zeigt, in etwa die gleichen Abmessungen auf, damit sie leicht gegeneinander austauschbar sind.

Mit unterschiedliche Funktionen gemeinsam ausgebildeten Teilen 13bc, 5, 4, 7ac, 6 sind Teile mit Einzelfunktion. Mit bestimmten Funktionen individuell ausgebildete Teile 13a, 11 a, 11 b, 11c, 7b sind Teile mit Mehrfachfunktion, wie z.B. der Stößel 5 der für drei Funktionen "einfache, abschließbare und beleuchtete Taste vorgesehen ist. Die Funktionen sind mit der Entriegelungsart kombinierbar. Der Baukasten umfaßt zehn Teile 13bc, 5, 4, 7ac, 6, 13a, 11a, 11b, 11c, 7b, zwei Federn 9, 10 eine Linse 56 und ein Schloß 12. Ab 8 Teilen kann man von einem Baukasten sprechen. Mindestens drei individuell ausgebildete Teile und mindestens drei gemeinsam ausgebildete Teile müssen sinnvollerweise vorhanden sein.

Die vorliegende Erfindung ist nicht auf die vorstehend beschriebenen Ausführungsformen beschränkt, sondern umfaßt auch alle im Sinne der Erfindung gleichwirkenden Ausführungsformen. So läßt sich das System beispielsweise durch einen Not-Auskopf erweitern, der eine mechanische Anzeige aufweist, die beispielsweise "0" und "1" anzeigt.

### Liste der Bezugszeichen

Notaus-Taste 1
Betätigungskopf 2
Anschlußteil 3
Tastenführung 4
Stößel 5
Pilzunterteil 6
Stößelhülse 7, 7ac, 7b
Feder 8
Druckfeder (erstes Federelement) 9
Drehfeder (zweites Federelement) 10
Stößeloberteil 11, 11a, 11b, 11c
Schloß 12
Pilzoberteil 13, 13a, 13bc
Gehäuseteil 14
erste Schulter 15
zweite Schulter 16
Fläche 17
dritte Schulter 18
Öffnungen 19
Riegelkugeln 20
erste Führungsbahn 21
zweiter Vorsprung 22
obere zweite Vorsprungfläche 23
Kante 24
untere zweite Vorsprungfläche 25
zweite Führungsbahn 26
Montageloch 27
Neigung 30
Gewinde 31
Schalterelemente 32
Tunnel 33
Durchbrüche 34
Wandung 35
Rippen 36
erste Vorsprünge 37
Vorsprungsfläche 38
Rastöffnungen 39
erste Rastnasen 40
erste Führungsrippen 41
erste Führungsnuten 42
zweite Führungsrippen 43
zweite Führungsnuten 44
Rastmittel 45, 46
Schaltnocken 47
Rastnasen 48
Führungsschlitze 49
Zapfen 50
Aussparungen 51
Dichtlippen 52, 53
Funktionselement 53'
Fenster 54
Tastenkopföffnung 54bc
Leuchtdiode 55
Oberfläche 55'
Linse 56
Linsenbereich 57
Körper 58
Oberfläche 59
Tastenfläche 60
erster Boden 61
zweiter Boden 62
dritter Boden 63
Aufnahmestege 64
Bodenoberfläche 65
Lichtdurchtrittsöffnung 66
erster Hülsenboden 67
zweiter Hülsenboden 68
zweiter Aus-Bereich 69
zweiter Ausgelöst-Bereich 70
erster Aus-Bereich 71
erster Ausgelöst-Bereich 72
steile Wand 73
Mulden 74

## Patentansprüche

1. Notaus-Tastensystem, bestehend aus
- einer ersten Tastenführung (4),
- einem Stößel (5), der durch eine Druckfeder (9) beaufschlagt ist, und
- einem Pilzunterteil (6), **dadurch gekennzeichnet, daß** es weiter aus
- verschiedenen gegeneinander austauschbaren Pilzoberteilen (13a, 13bc),
- verschiedenen gegeneinander austauschbaren Stößeloberteilen (11a, 11b, 11c), und
- verschiedenen gegeneinander austauschbaren Stößelhülsen (7ac, 7b) besteht, und daß das Notaus-Tastensystem baukastenartig zusammensetzbar ist.

2. Notaus-Tastensystem nach Anspruch 1, **dadurch gekennzeichnet, daß** ein erstes Pilzoberteil (13a) mit geschlossener Tastenfläche (60) zur Verwendung in einer weder abschließbaren noch beleuchtbaren Notaus-Taste ausgebildet ist, und daß ein zweites Pilzoberteil (13bc) mit einer Tastenkopföffnung (54bc) ausgebildet ist, in die wahlweise ein Leuchtsignalelement (56) oder ein Schloß (12) einsetzbar ist.

3. Notaus-Tastensystem nach Anspruch 1 oder 2 **dadurch gekennzeichnet, daß** ein erstes Stößeloberteil (11a) zur Verwendung in einer weder abschließbaren noch beleuchtbaren Notaus-Taste ausgebildet ist, daß ein zweites Stößeloberteil (11b) zur Verwendung in einer Notaus-Taste mit Beleuchtung ausgebildet ist und daß ein drittes Stößeloberteil (11c) zur Verwendung in einer abschließbaren Notaus-Taste ausge-bildet ist.

4. Notaus-Tastensystem nach Anspruch 3, **dadurch gekennzeichnet, daß** ein zweites Stößeloberteil (11b) mit einem zweiten Boden (62) mit einer Lichtdurchtrittsöffnung (66) ausgebildet ist.

5. Notaus-Tastensystem nach Anspruch 3 oder 4, **dadurch gekennzeichnet, daß** ein drittes Stößeloberteil (11c) mit einem dritten Boden (63) mit Aufnahmemitteln (64) für ein Schloß (12) ausgebildet ist.

6. Notaus-Tastensystem nach einem der vorhergehenden Ansprüche, **dadurch gekennzeichnet, daß** der Stößel (5) Riegelmittel (20) aufweist, die sowohl für eine Zugentriegelung, als auch für eine Drehentriegelung einsetzbar sind.

7. Notaus-Tastensystem nach dem vorhergehenden Anspruch, **dadurch gekennzeichnet, daß** die Tastenführung (4) Mittel zur Zugentriegelung als auch Mittel zur Drehentriegelung aufweist.

8. Notaus-Tastensystem nach einem der vorhergehenden Ansprüche, **dadurch gekennzeichnet, daß** mindestens eine erste Stößelhülse (7ac) vorhanden ist zur Verwendung in einer weder aufschließbaren noch beleuchtbaren Notaus-Taste oder zur Verwendung in einer aufschließbaren Notaus-Taste und eine zweite Stößelhülse (7b) vorhanden ist zur Verwendung in einer Notaus-Taste mit Beleuchtung, wobei die Stößelhülse (7ac) für die Funktionen "Aufschließbarkeit" und "einfache Notaus-Taste" gemeinsam und für die Funktion "Beleuchtung" individuell ausgebildet sind.

9. Notaus-Tastensystem nach dem vorhergehenden Anspruch, **dadurch gekennzeichnet, daß** die erste Stößelhülse (7ac) einen ersten geschlossenen Hülsenboden (67) aufweist.

10. Notaus-Tastensystem nach einem der vorhergehenden Ansprüche, **dadurch gekennzeichnet, daß** Schalt-, Beleuchtungs- und/oder weitere Funktionslemente (53') modulartig bodenseitig an der Tastenführung einrastbar sind.

11. Notaus-Tastensystem nach einem der vorhergehenden Ansprüche, **dadurch gekennzeichnet, daß** die Tastenführung (4) aus einem im wesentlich rohrförmigen Gehäuseteil (14) besteht, das mit einer ersten Schulter (15) versehen ist, wobei in dem rohrförmigen Gehäuseteil (14) ein Stößeloberteil (11) axial einführbar und dort eingebettet und drehbar angeordnet ist, daß das Stößeloberteil (11) eine zweite Schulter (16) aufweist, wobei zwischen der ersten Schulter (15) des Gehäuseteils (14) und der zweiten Schulter (16) ein zweites Federelement (10) angeordnet ist, daß ein erstes Federelement (9) zwischen dem Stößeloberteil (11) und einem Stößel (5) angeordnet ist, wobei sich das erste Federelement (9) an einer Fläche (17) des Stößeloberteils (11) und einer dritten Schulter (18) des Stößels (5) abstützt, wobei der Stößel (5) im wesentlichen eine rohrförmige Form aufweist.

12. Notaus-Tastensystem nach einem der vorhergehenden Ansprüche, **dadurch gekennzeichnet, daß** die Tastenführung (4) zweite Führungsrippen (43) aufweist, die in zweite Führungsnuten (44) greifen, wobei die zweiten Führungsnuten (44) an einem zu dem Betätigungskopf (2) gehörenden Pilzunterteil (6) angeordnet sind, wobei das Pilzunterteil (6) und ein Pilzoberteil (13) den Betätigungskopf (2) bilden, wobei das Pilzunterteil (6) und das Pilzoberteil (13) durch Rastmittel (45, 46) verbunden sind.

13. Notaus-Tastensystem nach einem der vorhergehenden Ansprüche, **dadurch gekennzeichnet, daß** an einer Stößelhülse (7) zweite Rastnasen (48) angeordnet sind, die derart in Führungsschlitze (49) eines Stößels (5) greifen, daß die Stößelhülse (7) gegenüber dem Stößel (5) um einen Winkel begrenzt drehbar ist, wobei der Stößel (5) nur innerhalb der Schlitzlänge des Führungsschlitzes (49) gedreht werden kann, daß die Stößelhülse (7) mit seitlich angeordneten Zapfen (50) versehen ist, und daß die Zapfen (50) in unverdrehbarer Weise in Aussparungen (51) einer Stößelführung (51) festgelegt sind.

14. Notaus-Tastensystem nach einem der vorhergehenden Ansprüche, **dadurch gekennzeichnet, daß** zur Abdichtung eines drehbar beweglichen Stößeloberteiles (11) zu einer Tastenführung (4) die Tastenführung (4) mit wenigstens zwei Dichtlippen (52,53) versehen ist, die aus weichem Material bestehen und daß die Dichtlippen (52, 53) an dem Stößeloberteil (11) angespritzt sind, wobei die Dichtlippen (52, 53) in der Höhe versetzt und schrägwinkelig in Kopfrichtung angeordnet sind.

15. Notaus-Tastensystem nach einem der vorhergehenden Ansprüche, **dadurch gekennzeichnet, daß** eine Tastenführung (4) vorhanden ist, die mindestens eine erste in Bezug auf die Längsachse gerade verlaufende Führungsbahn (21) mit einem in dieser Führungsbahn (21) eintauchbaren und unter Federwirkung stehenden Riegelmittel (20) aufweist, wobei in der ersten Führungsbahn (21) ein erster Vorsprung (37) angeordnet ist, wobei die erste Führungsbahn (21) und der erste Vorsprung (37) derart ausgebildet sind, daß nur eine Zugentriegelung möglich ist, und daß die Tastenführung (4) eine parallel zur ersten Führungsbahn (21) verlaufende zweite Führungsbahn (26) aufweist, in der das Riegelmittel (20) wahlweise einsetzbar ist, wobei in der zweiten Führungsbahn (26) ein zweiter Vorsprung (22) angeordnet ist, wobei die zweite Führungsbahn (26) und der zweite Vorsprung (22) derart ausgebildet sind, daß nur eine Drehentriegelung möglich ist.

16. Notaus-Tastensystem nach Anspruch 15, **dadurch gekennzeichnet, daß** die Riegelmittel zwei an den Enden einer Feder (8) anliegende Riegelkugeln (20) sind, die in einen Tunnel (33) vollständig eintauchbar sind, wobei der Tunnel (33) quer zur Betätigungsrichtung angeordnet ist, wobei die Feder (8) in dem Tunnel (33) eingebettet ist, und die Feder (8) eine Druckfeder ist.

17. Notaus-Tastensystem nach Anspruch 15, **dadurch gekennzeichnet, daß** die zweite Führungsbahn (26) unterhalb des zweiten Vorsprungs (22) in einem zweiten Ausgelöst-Bereich (70) mindestens eine Seitenwand aufweist, die mit einer derartigen Kurvenform in Bezug auf einen Querschnitt versehen ist, daß das Riegelmittel (20) bei Drehung eines Schlosses (12) oder des Betätigungskopfes (2) in Richtung der Kurve (30) soweit eintauchen kann, daß das Riegelmittel (20) den zweiten Vorsprung (22) umgehen kann, wenn das Schloß (12) oder der Betätigungskopf (2) durch eine Drehbewegung von einer Ausgelöst-Stellung in die Aus-Stellung bewegt wird.

18. Notaus-Tastensystem nach Anspruch 17, **dadurch gekennzeichnet, daß** die zweite Führungsbahn (26) unterhalb des zweiten Vorsprungs (22) in dem zweiten Ausgelöst-Bereich (70) eine unsymmetrisch tiefe Vertiefung mit einer Kurvenform mit flachen Neigung (30) auf der einen Seite und einer steilen Wand (73) auf der gegenüberliegenden Seite aufweist.

19. Notaus-Tastensystem nach Anspruch 15, **dadurch gekennzeichnet, daß** eine zweite obere Vorsprungfläche (23) des zweiten Vorsprungs (22), bei der die Riegelmittel (20) von der Aus-Stellung in die Ausgelöst-Stellung diese treffen, derart geformt und ausgebildet ist, daß ein Wegdrücken oder Eintauchen der Riegelmittel (20) erfolgen kann, und daß die zweite untere Vorsprungfläche (25) des zweite Vorsprungs (22), bei der die Riegelmittel (20) in Richtung von der Ausgelöst-Stellung in die Aus-Stellung diese treffen, derart geformt und ausgebildet ist, daß ein Wegdrücken oder Eintauchen der Riegelmittel (20) ohne ein Schloß (12) oder den Betätigungskopf (2) zu drehen nicht möglich ist.

20. Notaus-Tastensystem nach Anspruch 15, **dadurch gekennzeichnet, daß** einerseits die erste Führungsbahn (21) eine Tiefe aufweist, die derart größer als der Kugelradius von einer Riegelkugel (20) ist, und die erste Führungsbahn eine derart geformte Seitenwand aufweist, daß die Riegelkugel (20) in der ersten Führungsbahn (21) eingeschlossen ist und nicht aus der ersten Führungsbahn gelangen kann, wodurch nur eine Bewegung der Riegelkugeln (20) entlang der erste Führungsbahn (21) möglich ist, und daß andererseits die erste Führungsbahn (21) eine Tiefe aufweist, in der die Riegelkugel (20) nur soweit in die erste Führungsbahn (21) eintauchen kann, daß kein wesentliches Spiel vorhanden ist, wenn versucht wird, den Betätigungskopf (2) zu drehen.

21. Notaus-Tastensystem nach Anspruch 15, **dadurch gekennzeichnet, daß** eine obere Vorsprungfläche (35) des ersten Vorsprungs (37), bei der die Riegelmittel (20) von der Aus-Stellung in die Ausgelöst-Stellung diese treffen, derart geformt und ausgebildet ist, daß ein Wegdrücken oder Eintauchen der Riegelmittel (20) erfolgen kann, und daß die untere Vorsprungfläche (38) des ersten Vorsprungs (37), bei der die Riegelmittel (20) in Richtung von der Ausgelöst-Stellung in die Aus-Stellung diese treffen, derart geformt und ausgebildet ist, daß ein Wegdrücken oder Eintauchen der Riegelmittel (20) ebenfalls möglich ist.

22. Notaus-Tastensystem nach einem der vorhergehenden Ansprüche, **dadurch gekennzeichnet**, das mindestens ein Betätigungskopf (2) eine Öffnung (54) aufweist, in der eine die Öffnung (54) verschließende Linse (56) einsetzbar ist, die von einem am gegenüberliegendem Ende des Betätigungskopfes (2) angeordneten Leuchtelement (55) beleuchtbar ist, wobei die festen und beweglichen Teile Lichtdurchtrittsöffnungen aufweisen.

23. Notaus-Tastensystem nach einem der vorhergehenden Ansprüche, **dadurch gekennzeichnet, daß** mindestens zwei verschiedene Pilzoberteile (13a, 13bc), mindestens zwei, vorzugsweise drei, verschiedene Stößeloberteile (11a, 11b, 11 c), höchstens ein Stößel (5), höchstens eine Tastenführung (4), mindestens zwei, vorzugsweise zwei, verschiedene Stößelhülsen (7ac, 7b) und höchstens ein Pilzunterteil (6) vorhanden sind.

24. Notaus-Tastensystem nach einem der Ansprüche 22 oder 23, **dadurch gekennzeichnet, daß** die Linse (56) und das Schloß (12) in etwa die gleichen Abmessungen aufweisen.

## Claims

1. An emergency stop button system, consisting of
a first button guide (4),
a plunger (5), acted upon by a compression spring (9), and
a mushroom bottom (6), **characterised in that** it additionally consists of
various interchangeable mushroom tops (13a, 13bc),
various interchangeable plunger tops (11a, 11b, 11c) and
various interchangeable plunger sleeves (7ac, 7b), and **in that** the emergency stop button system is suitable for modular assembly.

2. An emergency stop button system according to claim 1, **characterised in that** a first mushroom top (13a) is constructed with a continuous button surface (60) for use in a neither lockable nor illuminable emergency stop button, and **in that** a second mushroom top (13bc) is constructed with a button head opening (54bc), into which a luminous signal element (56) or a lock (12) may optionally be inserted.

3. An emergency stop button system according to claim 1 or claim 2, **characterised in that** a first plunger top (11a) is constructed for use in a neither lockable nor illuminable emergency stop button, **in that** a second plunger top (11b) is constructed for use in an emergency stop button with illumination and **in that** a third plunger top (11c) is constructed for use in a lockable emergency stop button.

4. An emergency stop button system according to claim 3, **characterised in that** a second plunger top (11b) is constructed with a second base (62) with a passage opening (66) for light.

5. An emergency stop button system according to claim 3 or claim 4, **characterised in that** a third plunger top (11c) is constructed with a third base (63) with receiving means (64) for a lock (12).

6. An emergency stop button system according to any one of the preceding claims, **characterised in that** the plunger (5) comprises locking means (20), which may be used both for unlocking by pulling and for unlocking by turning.

7. An emergency stop button system according to the preceding claim, **characterised in that** the button guide (4) comprises means for unlocking by pulling and means for unlocking by turning.

8. An emergency stop button system according to any one of the preceding claims, **characterised in that** at least one first plunger sleeve (7ac) is present for use in a neither unlockable nor illuminable emergency stop button or for use in an unlockable emergency stop button and a second plunger sleeve (7b) is present for use in an emergency stop button with illumination, the plunger sleeve (7ac) being constructed jointly for the functions "unlockability" and "simple emergency stop button" and individually for the function "illumination".

9. An emergency stop button system according to the preceding claim, **characterised in that** the first plunger sleeve (7ac) comprises a first continuous sleeve base (67).

10. An emergency stop button system according to any one of the preceding claims, **characterised in that** switching, illumination and/or further function elements (53') may be latched to the button guide in modular manner at the base.

11. An emergency stop button system according to any one of the preceding claims, **characterised in that** the button guide (4) consists of a substantially tubular housing part (14), which is provided with a first shoulder (15), wherein a plunger top (11) may be introduced axially into the tubular housing part (14) and embedded and arranged rotatably therein, **in that** the plunger top (11) comprises a second shoulder (16), wherein a second spring element (10) is arranged between the first shoulder (15) of the housing part (14) and the second shoulder (16), **in that** a first spring element (9) is arranged between the plunger top (11) and a plunger (5), wherein the first spring element (9) rests on a surface (17) of the plunger top (11) and a third shoulder (18) of the plunger (5), wherein the plunger (5) is substantially tubular in shape.

12. An emergency stop button system according to any one of the preceding claims, **characterised in that** the button guide (4) comprises two guide ribs (43), which engage in second guide grooves (44), wherein the second guide grooves (44) are arranged on a mushroom bottom (6) belonging to the actuating head (2), wherein the mushroom bottom (6) and a mushroom top (13) form the actuating head (2), wherein the mushroom bottom (6) and the mushroom top (13) are connected by latching means (45, 46).

13. An emergency stop button system according to any one of the preceding claims, **characterised in that** second latching lugs (48) are arranged on a plunger sleeve (7), which second latching lugs (48) engage in such a way in guide slots (49) in a plunger (5) that the plunger sleeve (7) is capable of limited turning by an angle relative to the plunger (5), wherein the plunger (5) may be turned only within the slot length of the guide slot (49), **in that** the plunger sleeve (7) is provided with laterally arranged pegs (50), and **in that** the pegs (50) are fixed non-rotatably in recesses (51) of a plunger guide (51).

14. An emergency stop button system according to any one of the preceding claims, **characterised in that**, to seal a rotatably mobile plunger top (11) relative to a button guide (4), the button guide (4) is provided with at least two sealing lips (52, 53) which consist of flexible material, and **in that** the sealing lips (52, 53) are injection-moulded onto the plunger top (11), wherein the sealing lips (52, 53) are offset in height and are arranged at an oblique angle towards the head.

15. An emergency stop button system according to any one of the preceding claims, **characterised in that** a button guide (4) is present, which comprises at least one first guideway (21) extending straight relative to the longitudinal axis and having a locking means (20) placed under spring action and capable of engaging in this guideway (21), a first projection (37) being arranged in the first guideway (21), wherein the first guideway (21) and the first projection (37) are so constructed that only unlocking by pulling is possible, and **in that** the button guide (4) comprises a second guideway (26) extending parallel to the first guideway (21), in which second guideway (26) the locking means (20) may alternatively be inserted, wherein a second projection (22) is arranged in the second guideway (26), and wherein the second guideway (26) and the second projection (22) are so constructed that only unlocking by turning is possible.

16. An emergency stop button system according to claim 15, **characterised in that** the locking means are two locking balls (20) adjoining the ends of a spring (8), which locking balls (20) may engage completely in a tunnel (33), wherein the tunnel (33) is arranged transversely of the actuating direction, wherein the spring (8) is embedded in the tunnel (33), and the spring (8) is a compression spring.

17. An emergency stop button system according to claim 15, **characterised in that** the second guideway (26) comprises at least one side wall below the second projection (22) in a second "tripped" area (70), which side wall is provided with such a curved shape relative to a cross-section that the locking means (20) may engage on rotation of a lock (12) or of the actuating head (2) in the direction of the curve (30) to such an extent that the locking means (20) may by-pass the second projection (22) if the lock or the actuating head (2) is moved by a turning movement from a tripped position into the off position.

18. An emergency stop button system according to claim 17, **characterised in that**, below the second projection (22) in the second "tripped" area (70), the second guideway (26) comprises a recess of asymmetric depth with a curved shape of shallow inclination (30) on the one side and a steep wall (73) on the opposite side.

19. An emergency stop button system according to claim 15, **characterised in that** a second upper projection face (23) of the second projection (22), at which the locking means (20), from the off position into the tripped position, encounter the latter, is so shaped and constructed that pushing away or engagement of the locking means (20) may take place, and **in that** the second lower projection face (25) of the second projection (22), at which the locking means (20), in the direction from the tripped position into the off position, encounter the latter, is so shaped and constructed that pushing away or engagement of the locking means (20) is not possible without turning a lock (12) or the actuating head (2).

20. An emergency stop button system according to claim 15, **characterised in that** on the one hand the first guideway (21) is of a depth which is greater in such a way than the ball radius of a locking ball (20), and the first guideway comprises a side wall which is shaped in such a way, that the locking ball (20) is enclosed in the first guideway (21) and cannot escape from the first guideway, so meaning that only movement of the locking balls (20) along the first guideway (21) is possible, and **in that** on the other hand the first guideway (21) is of a depth in which the locking balls (20) can only engage into the first guideway (21) to such an extent that no significant play is present when the attempt is made to turn the actuating head (2).

21. An emergency stop button system according to claim 15, **characterised in that** an upper projection face (35) of the first projection (37), at which the locking means (20), from the off position into the tripped position, encounter the latter, is so shaped and constructed that pushing away or engagement of the locking means (20) may take place, and **in that** the lower projection face (38) of the first projection (37), at which the locking means (20), in the direction from the tripped position into the off position, encounter the latter, is so shaped and constructed that pushing away or engagement of the locking means (20) is likewise possible.

22. An emergency stop button system according to any one of the preceding claims, **characterised in that** at least one actuating head (2) comprises an opening (54), in which a lens (56) closing the opening (54) may be inserted, which lens (56) may be illuminated by a luminous element (55) arranged at the opposite end of the actuating head (2), wherein the fixed and movable parts comprise passage openings for light.

23. An emergency stop button system according to any one of the preceding claims, **characterised in that** at least two different mushroom tops (13a, 13bc), at least two, preferably three, different plunger tops (11a, 11b, 11c), at most one plunger (5), at most one button guide (4), at least two, preferably two, different plunger sleeves (7ac, 7b) and at most one mushroom bottom (6) are present.

24. An emergency stop button system according to either one of claims 22 or 23, **characterised in that** the lens (56) and the lock (12) have approximately the same dimensions.

## Revendications

1. Système de touches d'arrêt d'urgence, comprenant:
un premier guidage des touches (4)
un poussoir (5) sollicité par un ressort de pression; et
une partie inférieure en champignon (6), **caractérisé en ce qu'**il comprend en outre différentes parties supérieures en champignon à échange mutuel (13a,13bc);
différentes parties supérieures de poussoir à échange mutuel (11a,11b,11c); et
différentes douilles de poussoir à échange mutuel (7ac,7b), le système de touches d'arrêt d'urgence pouvant être assemblé de manière modulaire.

2. Système de touches d'arrêt d'urgence selon la revendication 1, **caractérisé en ce qu'**il comporte une première partie supérieure en champignon (13a) comportant une surface de touche fermée (60) destinée à être utilisée dans une touche d'arrêt d'urgence ne pouvant être ni verrouillée ni éclairée, une deuxième partie supérieure en champignon (13bc) comportant une ouverture de tête de touche (54bc), dans laquelle peut être inséré au choix un élément de signal lumineux (56) ou une serrure (12).

3. Système de touches d'arrêt d'urgence selon les revendications 1 ou 2, **caractérisé en ce qu'**il comporte une première partie supérieure de poussoir (11a) destinée à être utilisée dans une touche d'arrêt d'urgence ne pouvant être ni verrouillée ni éclairée, une deuxième partie supérieure de poussoir (11b) destinée à être utilisée dans une touche d'arrêt d'urgence comportant un éclairage et une troisième partie supérieure de poussoir (11c) destinée à être utilisée dans une touche d'arrêt d'urgence à verrouillage.

4. Système de touches d'arrêt d'urgence selon la revendication 3, **caractérisé en ce qu'**il comporte une deuxième partie supérieure de poussoir (11b) avec un deuxième fond (62) comportant une ouverture de passage de la lumière (66).

5. Système de touches d'arrêt d'urgence selon les revendications 3 ou 4, **caractérisé en ce qu'**il comporte une troisième partie supérieure de poussoir (11c) avec un troisième fond (63), comportant des éléments de réception (64) pour une serrure (12).

6. Système de touches d'arrêt d'urgence selon l'une des revendications précédentes, **caractérisé en ce que** le poussoir (5) comporte des éléments de verrouillage (20) pouvant être utilisés pour un déverrouillage par traction et pour un déverrouillage par rotation.

7. Système de touches d'arrêt d'urgence selon l'une des revendications précédentes, **caractérisé en ce que** le guidage des touches (4) comporte des moyens pour un déverrouillage par traction et pour un déverrouillage par rotation.

8. Système de touches d'arrêt d'urgence selon l'une des revendications précédentes, **caractérisé en ce qu'**il comporte au moins une première douille de poussoir (7ac) destinée à être utilisée dans une touche d'arrêt d'urgence ne pouvant être ni déverrouillée ni éclairée ou destinée à être utilisée dans une touche d'arrêt d'urgence pouvant être déverrouillée, et une deuxième douille de poussoir (7b) destinée à être utilisée dans une touche d'arrêt d'urgence à éclairage, la douille de poussoir (7ac) étant configurée de manière commune pour les fonctions « déverrouillage » et « simple touche d'arrêt d'urgence » et de manière individuelle pour la fonction « éclairage ».

9. Système de touches d'arrêt d'urgence selon l'une des revendications précédentes, **caractérisé en ce que** la première douille de poussoir (7ac) comporte un premier fond de douille fermé (67).

10. Système de touches d'arrêt d'urgence selon l'une des revendications précédentes, **caractérisé en ce que** des éléments de commutation, d'éclairage et/ou d'autres éléments fonctionnels (53') peuvent être encliquetés sous forme de modules sur le côté du fond du guidage des touches.

11. Système de touches d'arrêt d'urgence selon l'une des revendications précédentes, **caractérisé en ce que** le guidage des touches (4) comprend pour l'essentiel une partie de boîtier essentiellement tubulaire (14), comportant un premier épaulement (15), une partie supérieure de poussoir (11) pouvant être insérée axialement dans la partie de boîtier tubulaire (14) et y étant agencée de manière encastrée et rotative, la partie supérieure du poussoir (11) comportant un deuxième épaulement (16), un deuxième élément de ressort (10) étant agencé entre le premier épaulement (15) de la partie de boîtier (14) et le deuxième épaulement (16), un premier élément de ressort (9) étant agencé entre la partie supérieure du poussoir (11) et un poussoir (5), le premier élément de ressort (9) reposant sur une surface (17) de la partie supérieure du poussoir (11) et un troisième épaulement (18) du poussoir (5), le poussoir (5) ayant pour l'essentiel une forme tubulaire.

12. Système de touches d'arrêt d'urgence selon l'une des revendications précédentes, **caractérisé en ce que** le guidage des touches (4) comporte des deuxièmes nervures de guidage (43), s'engageant dans des deuxièmes rainures de guidage (44), les deuxièmes rainures de guidage (44) étant agencées sur une partie inférieure en champignon (6) faisant partie de la tête d'actionnement (2), la partie inférieure en champignon (6) et une partie supérieure en champignon (13) constituant la tête d'actionnement (2), la partie inférieure en champignon (6) et la partie supérieure en champignon (13) étant reliées par des moyens à encliquetage (45,46).

13. Système de touches d'arrêt d'urgence selon l'une des revendications précédentes, **caractérisé en ce que** deux nez à encliquetage (48) sont agencés sur une douille de poussoir (7), s'engageant dans des fentes de guidage (49) d'un poussoir (5), de sorte que la douille du poussoir (7) peut être tournée à un angle limité par rapport au poussoir (5), le poussoir (5) ne pouvant tourner qu'à l'intérieur de la longueur de fente de la fente de guidage (49), la douille de poussoir (7) comportant des tourillons à agencement latéral (50), les tourillons (50) étant fixés sans rotation dans des évidements (51) d'un guidage de poussoir (51).

14. Système de touches d'arrêt d'urgence selon l'une des revendications précédentes, **caractérisé en ce qu'**en vue de l'établissement de l'étanchéité d'une partie supérieure de poussoir (11) pouvant se déplacer par rotation par rapport à un guidage de touches (4), le guidage de touches (4) comporte au moins deux lèvres d'étanchéité (52,53), composées d'un matériau mou, les lèvres d'étanchéité (52,53) étant moulées par injection sur la partie supérieure du poussoir (11), les lèvres d'étanchéité (52,53) étant décalées en hauteur et agencées à un angle oblique dans la direction de la tête.

15. Système de touches d'arrêt d'urgence selon l'une des revendications précédentes, **caractérisé en ce qu'**il comporte un guidage de touches (4), comportant au moins une première piste de guidage (21) s'étendant en ligne droite par rapport à l'axe longitudinal, avec un moyen de verrouillage (20) pouvant être noyé dans cette première piste de guidage (21) et soumis à l'action d'un ressort, la première piste de guidage (21) comportant une première saillie (37), la première piste de guidage (21) et la première saillie (37) étant configurées de sorte à permettre uniquement un déverrouillage par traction, le guidage des touches (4) comportant une deuxième piste de guidage (26), s'étendant parallèlement à la première piste de guidage (21), dans laquelle le moyen de verrouillage (20) peut être inséré sélectivement, la deuxième piste de guidage (26) comportant une deuxième saillie (22), la deuxième piste de guidage (26) et la deuxième saillie (22) étant configurées de sorte à permettre uniquement un déverrouillage par rotation.

16. Système de touches d'arrêt d'urgence selon la revendication 15, **caractérisé en ce que** les moyens de verrouillage sont constitués par des billes de verrouillage (20) adjacentes aux extrémités d'un ressort (8), pouvant être immergées complètement dans un tunnel (33), le tunnel (33) étant agencé transversalement à la direction d'actionnement, le ressort (8) étant noyé dans le tunnel (33) et le ressort (8) étant constitué par un ressort de pression.

17. Système de touches d'arrêt d'urgence selon la revendication 15, **caractérisé en ce que** la deuxième piste de guidage (26) comporte au-dessous de la deuxième saillie (22), dans une deuxième région à déclenchement (70), au moins une paroi latérale, ayant une forme en courbe par rapport à une section transversale telle que le moyen de verrouillage (20) peut être immergé lors de la rotation d'une serrure (12) ou de la tête d'actionnement (2) en direction de la courbe (30) à une profondeur telle que le moyen de verrouillage (20) peut contourner la deuxième saillie (22) lorsque la serrure (12) ou la tête d'actionnement (2) est déplacée par un mouvement de rotation d'une position déclenchée dans la position d'arrêt.

18. Système de touches d'arrêt d'urgence selon la revendication 17, **caractérisé en ce que** la deuxième piste de guidage (26) comporte au-dessous de la deuxième saillie (22), dans une deuxième région à déclenchement (70), un creux à profondeur asymétrique avec une forme en courbe comportant une inclinaison plate (30) sur un côté et une paroi raide (73) sur le côté opposé.

19. Système de touches d'arrêt d'urgence selon la revendication 15, **caractérisé en ce qu'**une deuxième surface en saillie supérieure (23) de la deuxième saillie (22), les moyens de verrouillage (20) contactant celle-ci lors du déplacement de la position d'arrêt dans la position déclenchée, est formée et configurée de sorte à pouvoir entraîner un écartement par poussée ou une immersion des moyens de verrouillage (20), la deuxième surface en saillie inférieure (25) de la deuxième saillie (22), que contactent les moyens de verrouillage (20) lors de leur déplacement de la position déclenchée vers la position d'arrêt, étant formée et configurée de sorte à empêcher un écartement par poussée ou une immersion des moyens de verrouillage (20) sans rotation d'une serrure (12) ou de la tête d'actionnement (2).

20. Système de touches d'arrêt d'urgence selon la revendication 15, **caractérisé en ce que** la première piste de guidage (21) a d'une part une profondeur supérieure au rayon de bille d'une bille de verrouillage (20), la première piste de guidage comportant une paroi latérale formée de sorte que la bille de verrouillage (20) est renfermée dans la première piste de guidage (21) et ne peut pas sortir de la première piste de guidage, permettant ainsi uniquement un déplacement des billes de verrouillage (20) le long de la première piste de guidage (21), la première piste de guidage (21) ayant d'autre part une profondeur telle que la bille de verrouillage (20) ne peut pénétrer dans la première piste de guidage (21) que dans la mesure où il n'existe pas de jeu notable, lors d'un essai de rotation de la tête d'actionnement (2).

21. Système de touches d'arrêt d'urgence selon la revendication 15, **caractérisé en ce qu'**une surface en saillie supérieure (35) de la première saillie (37) que contactent les moyens de verrouillage (20) lors de leur déplacement de la position d'arrêt vers la position déclenchée, est formée et configurée de sorte à permettre un écartement par poussée ou une immersion des moyens de verrouillage (20), la surface en saillie inférieure (38) de la première saillie (37), que contactent les moyens de verrouillage (20) lors de leur déplacement de la position déclenchée vers la position d'arrêt, étant formée et configurée de sorte à permettre également un écartement par poussée ou une immersion des moyens de verrouillage (20).

22. Système de touches d'arrêt d'urgence selon l'une des revendications précédentes, **caractérisé en ce qu'**au moins une tête d'actionnement (2) comporte une ouverture (54) dans laquelle peut être insérée une lentille (56) fermant l'ouverture (54), pouvant être éclairée par un élément d'éclairage (55) agencé sur l'extrémité opposée de la tête d'actionnement (2), les parties fixes et mobiles comportant des ouvertures de passage de la lumière.

23. Système de touches d'arrêt d'urgence selon l'une des revendications précédentes, **caractérisé en ce qu'**il comporte au moins deux parties en champignon différentes (13a,13bc), au moins deux, de préférence trois parties supérieures de poussoir différentes (11a,11b,11c), au maximum un poussoir (5), au maximum un guidage de touches (4), au moins deux, de préférence deux douilles de poussoir différentes (7ac,7b) et au maximum une partie inférieure en champignon (6).

24. Système de touches d'arrêt d'urgence selon l'une des revendications 22 ou 23, **caractérisé en ce que** la lentille (56) et la serrure (12) ont pratiquement les mêmes dimensions.
